# EUROPÄISCHE PATENTSCHRIFT

(11) **EP 0 123 925 B1**
(45) Veröffentlichungstag und Bekanntmachung des Hinweises auf die Patenterteilung: **06.08.1986**
(21) Anmeldenummer: 84103543.9
(22) Anmeldetag: 30.03.1984
(51) Int. Cl.: H01R 4/24

(54) **Kontaktleiste für Kabelverbinder**
Contact bank for cable connectors
Réglette de contact pour connecteurs de câbles

(30) Priorität: 29.04.1983 DE 3315688; 04.05.1983 DE 3316206
(43) Veröffentlichungstag der Anmeldung: 07.11.1984
(73) Patentinhaber: Hehl, Karl, 72290 Lossburg (DE)
(72) Erfinder: Hehl, Karl, 72290 Lossburg (DE)
(74) Vertreter: Mayer, Friedrich, Dr.

## Beschreibung

Die Erfindung bezieht sich auf eine Kontaktleiste entsprechend dem Obergriff des Patentanspruches 1 und auf ein Verfahren zu ihrer Herstellung entsprechend dem Oberbegriff des Patentanspruches 9.

Unter _{"}Rastermass" ist der von Mitte zu Mitte abgenommene Abstand zwischen zwei in einer Reihe benachbarten Durchbrüchen des Kunststoffkörpers zu verstehen.

Bei einer bekannten Kontaktleiste dieser Art (DE-OS 2747264) sind die Anschlusskontakte als Kontaktbuchsen ausgebildet, die innerhalb des Kunststoffkörpers liegen. Aus diesem Grund ist bei Herstellung einer elektrischen Verbindung zwischen dem Kabelverbinder und einer Leiterplatte (Printplatte) zwischen der Kontaktleiste und der Leiterplatte eine gesonderte Stiftleiste vorzusehen, deren Kontaktstifte einerseits mit den Kontaktbuchsen der Kontaktleiste und andererseits mit den Kontaktbuchsen der Leiterplatte kontaktieren. Die Kontaktelemente der bekannten Kontaktleiste sind in einer einzigen Reihe im Kunststoffkörper angeordnet, je symmetrisch zu einer weiteren Symmetrieebene gestaltet, die senkrecht zu der parallel zur Reihe verlaufenden Symmetrieebene steht. Dadurch ist die Anzahl der von den Kontaktmessern einer Kontaktleiste kontaktierbaren Kabeladern wesentlich beschränkt, indem im Rastermass lediglich eine einzige Kontaktierung möglich ist. Ausserdem hat die genannte Gestaltung zur Folge, dassdie Kontaktelemente einzel von Kontaktlamellenband abgetrennt und einzeln in den Kunststoffkörper eingeführt werden müssen, was einen kapitalintensiven Bestückungsautomaten voraussetzt.

Schliesslich werden bei der bekannten Kontaktleiste die Kontaktmesser als solche beim Kontaktiervorgang in einem Hohlraum des Kunststoffkörpers in Kontaktposition festgelegt und dabei an Schrägflächen verformt, wobei Grad und Art der Verformung bei den einzelnen Kontaktelementen nicht identisch und ein erhöhter axialer Druck beim Kontaktieren erforderlich ist.

Es ist auch ein Klemmelement zum abisolierfreien Anschliessen isolierter Schaltdrähte bekannt (DE-OS 2541 064), das aus einer Blechlamelle durch symmetrische Faltung gebildet ist. Dabei bilden ebenfalls in die Faltebene aufeinandergefaltete Lamellenabschnitte Kontaktstifte. Die Kontaktmesser sind über Biegeabschnitte der Blechlamellen spiegelsymmetrisch auf gegenseitigen Abstand aus der Faltebene herausgebogen. Bei diesem Klemmelement sind die rückseitigen Längskanten der Messer und der Messerschäfte zur Versteifung eingebördelt. Diese Einbördelung verbessert zwar die Formstabilität des Klemmelementes, was der Qualität des Kontaktes zugute kommt. Die genannte Einbördelung erfordert jedoch auch einen zusätzlichen Schritt im Fertigungsprozess und schliesst Herstellungsverfahren nach den Ansprüchen 9-11 aus. Wegen des verhältnismässig hohen Fertigungsaufwandes ist das bekannte Klemmelement zur Herstellung von Kontaktleisten für Kabelverbinder nicht geeignet.

Durch eine Kontaktleiste für Kabetverbinder vergleichbarer Art (DE-OS 27 36 244) ist es auch bekannt, Kontaktelemente derart zu gestalten und in zwei Reihen im Kunststoffkörper anzuordnen, dass im Rastermass zwei Kontaktierungen möglich sind. Diese Kontaktelemente sind jedoch einfache Blechstanzstücke ohne symmetrische Faltung mit nur einem einzigen Kontaktmesser.

Der Erfindung liegt die Aufgabe zugrunde, eine Kontaktleiste der eingangs genannten Art derart weiterzubilden, dass sie an Kontaktbuchsen z.B. einer Leiterplatte unmittelbar anschliessbar ist und bei verbesserten Voraussetzungen für eine rationelle Serienfertigung höchsten Anforderungen hinsichtlich der axialen Belastungen beim Kontaktieren zu genügen vermag.

Diese Aufgabe wird durch die im Kennzeichen des Anspruches 1 genannten Merkmale gelöst.

Bei einer solchen Ausbildung weisen die Schäfte der Kontaktmesser zwar an sich eine federnde Beweglichkeit in einer Richtung auf, die senkrecht zu ihrer Ebene, d.h. zur Faltebene, steht. Die exakte Positionierung und Widerstandsfähigkeit gegen den axialen Kontaktierungsdruck wird jedoch durch eine formschlüssige Anlage bzw. Zentrierung der Kontaktmesser-Schäfte am inneren Profil des Kunststoffkörpers erreicht. Dadurch ergibt sich auch, unabhängig von der Genauigkeit der Biegekanten, eine ideale Symmetrie der Kontaktmesser und dementsprechend eine hohe Kontaktqualität. Dies al les gift auch bei einer relativ materialsparenden, also dünnen Ausbildung der Kontaktelemente.

Schliesslich liegen die Voraussetzungen dafür vor, dass im Bedarfsfall auf eine Einzelbestückung der Kunststoffkörper mit Hilfe kapitalintensiver Bestückungsautomaten zugunsten einfacher, kostengünstigerer Verfahren gemäss den Ansprüchen 9-11 verzichtet werden kann, was zum Beispiel für kleinere Betriebe von Bedeutung sein kann.

Eine grössere Kontaktdichte in Längsrichtung der Kontaktleiste ist nach Anspruch 2 durch die Anordnung der Schlitze der Kontaktmesserpaare im Abstand von der Kontaktstiftebene erreicht, wodurch nebeneinanderliegende Kabeladern wechselweise von einem Kontaktmesserpaar aus der einen Reihe (Rv) und von einem Kontaktmesserpaar aus der anderen Reihe (Rh) von Durchbrüchen kontaktiert werden. Bei einer Ausbildung entsprechend dem Patentanspruch 7 ergibt sich eine weitere Verbesserung der Festlegung und Zentrierung und damit der Belastungsfähigkeit der Kontaktelemente im Kunststoffkörper, indem die Anlagekanten in Nischen des Kunststoffkörpers zentrierend eingreifen und die Zentrierorgane den Kontaktmessern benachbart sind. Nachstehend wird die Erfindung anhand der Zeichnung an einem Ausführungsbeispiel erläutert.

Es zeigen:
Fig. 1 die Kontaktleiste im Verbund mit dem Positionierungskörper bei durchkontaktierten Kabeladern im Querschnitt,
Fig. 2 + 3 die beiden den Positionierungskörper bildenden Klemmkörper in einer Darstellung entsprechend Fig. 1,
Fig. 4 + 5 den Kunststoffkörper der Kontaktleisteje mit einem Kontaktelement bestückt in Seitenansicht und im Querschnitt,
Fig. 6 die Kontaktleiste im Verbund mit dem Positionierungskörper in Seitenansicht, teilweise aufgeschnitten.
Figuren 7, 8 und 9 den oberen (Fig. 7) und unteren (Fig. 8) Klemmkörper sowie den Kunststoffkörper (Fig. 9) der Kontaktleisteje in einer der Figur 6 entsprechenden Ansicht,
Figur 10 einen Schnitt nach Linie X-X von Figur 12,
Figur 11 einen Schnitt nach Linie XI-XI von Figur 12,
Figuren 12, 13 den Kunststoffkörper der Kontaktleiste in Draufsicht (Fig. 12) und in Unteransicht (Fig. 13),
Figuren 14, 14a ein Kontaktelement der Kontaktleiste aus Richtung A (Fig. 6) in vergrösserter Darstellung sowie in natürlicher Grösse,
Figuren 15 und 16 eine für die Bildung des Kontaktelementes geeignete Blechlamelle mit aus der Ebene des Blechlamellenbandes ausgebogenen Kontaktmessern vor ihrer 180°-Faltung in Stirnansicht sowie in Draufsicht,
Figuren 17, 18 die Blechlamelle gemäss den Figuren 15 und 17 vor dem Ausbiegen der Kontaktmesser,
Figur 18a die Blechlamelle gemäss 18 in natürlicher Grösse,
Figuren 19-21 Ausschnitte aus dem Blechlamellenband, die unterschiedliche Verfahrensstufen des Herstellungsverfahrens zeigen und
Figur 22 die Anordnung von Figur 21 (obere Hälfte) in Stirnansicht.

Beim Aufbau eines Steckersystems zur Verbindung eines elektronischen Steuergerätes mit den zu den Antriebsgruppen einer Arbeitsmaschine führenden Kabeln ist es üblich, die in einem Positionierungskörper in einen Ebene parallel zueinander und in gegenseitigem Abstand festgelegten Adern von Flachbandkabeln mit Hilfe einer Kontaktleiste gleichzeitig zu kontaktieren. Solche Kontaktleisten sind je aus einem Kunststoffkörper sowie aus identischen, aus Blechstanzstücken geformten Kontaktelementen aufgebaut, die in Durchbrüchen des Kunststoffkörpers in zwei parallelen Reihen angeordnet sind. Die Kontaktelemente laufen je in ein Paar (Kontaktmesserpaar) deckungsgleiche, längsgeschlitzte Kontaktmesser aus, welche aus der Stirnseite des Kunststoffkörpers herausragen. Beim gleichzeitigen Kontaktieren (Durchkontaktieren) der Adern dringen die Kontaktmesserpaare über Ausnehmungen in den Positionierungskörper ein. Sie treffen dabei je im Bereich ihrer Längsschlitze auf eine der im Positionierungskörperfestgelegten Adern und schneiden deren Ummantelung zur Kontaktierung auf.

Im zeichnerisch dargestellten Ausführungsbeispiel ist der Positionierungskörper aus zwei Klemmkörpern 35, 36 gebildet. Die parallelen Adern 20y der Kabel sind in Zentrierrillen 35e, 36e von Lagerbetten 35a, 36f beider Klemmkörper 35, 36 lagegerecht verklemmt, die ihrerseits miteinander verrastet sind, wie insbesondere aus Figur 6 ersichtlich. Hierbei hintergreifen elastische Rastzungen 35c des unteren Klemmkörpers 35 den oberen Klemmkörpers 36 im Bereich von Widerlagern 36c. Weitere gegensätzlich gerichtete Rastzungen 35c des unteren Klemmkörpers 35 hintergreifen den Kunststoffkörper 34 an Schultern 34b. Auf diese Weise ergibt sich eine aus den beiden Klemmkörpern 35, 36 und dem mit den Kontaktelementen 22 bestückten Kunststoffkörper 34 bestehende Steckeinheit, wie sie in den Figuren 1 und 6 dargestellt ist. Wie die Klemmkörper 35, 36 sowie der mit Schwalbenschwanzfedern 34a versehene Kunststoffkörper 34 der Kontaktleiste gestaltet sind, ist aus den Figuren 2-13 erkennbar. Zum Durchkontaktieren wird der mit den Kontaktelementen 22 bestückte Kunststoffkörper 34 unter Führung an den Rastzungen 35c sowie an einer in die Zentrierausnehmung 34f eintauchenden Zentrierplatte 35b des unteren Klemmkörpers 35 durch Relativbewegung auf den Positionierungskörper aufgesteckt. Bei dieser Bewegung durchdringen die Kontaktmesser 22a der Kontaktmesserpaare die Durchtrittsschlitze 35d des unteren Klemmkörpers 35, kontaktieren danach die Adern 20y und tauchen in Aufnahmeschlitze 36b des oberen Klemmkörpers 36 ein, der mit Haltegriff 36a versehen ist.

Die Kontaktelemente 22 sind zweiseitig symmetrische, über die Symmetrieebene z-z unter Bildung einer Biegekante 22c um 180° aufeinandergefaltete Blechlamellen 22d. In der Faltebene e-e der Faltfuge 22e aneinanderliegende Kontaktflächen 22f bilden Kontaktstifte 22b. Die Kontaktmesser 22a jedes Kontaktmesserpaares sind über Biegeabschnitte 22o der Blechlamellen 22d symmetrisch zur Faltebene e-e auf gegenseitigen Abstand aus dieser Faltebene e-e herausgebogen. Die Kontaktelemente 22 sind durch eine entsprechende Stanzung eines Blechbandes derart gestaltet, dass die Schmalkanten 22k der Kontaktmesser 22a jedes Kontaktmesserpaares in einer gemeinsamen, senkrecht zur Faltfuge e-e stehenden Ebene liegen, die im folgenden als Kontaktstiftebene m-m bezeichnet wird, weil sie etwa durch die Mittelachse der Kontaktstifte 22b geht. Die Schlitze 22 I der Kontaktmesser 22a liegen in einer ebenfals senkrecht zur Faltebene e-e verlaufenden Ebene n-n, an welche die Schmalkanten 22m der Stiftabschnitte 22f angrenzen. Mittelabschnitte 22n der aufeinandergefalteten Blechlamellen 22d sind wenigstens teilweise in Längsrichtung aufgespalten. Die auf der einen Seite der Kontaktstiftebene m-m gelegenen, auf Abstand auseinandergebogenen Spaltstreifen der Mittelabschnitte 22n laufen je in ein Kontaktmesser 22a aus. Die auf der anderen Seite der Kontaktstiftebene m-m aneinanderliegenden Spaltstreifen enden rückseitig in Schnittkanten 22h, die mit der Stirnfläche des Kunststoffkörpers 35 bündig sind. Die Schnittkanten 22h bilden Anlagekanten und sind zurAufnahme des beim Einstecken der Kontaktstifte 22b entstehenden axialen Druckes an den unteren Klemmkörper 35 anlegbar. Zur Aufnahme des beim Durchkontaktieren entstehenden axialen Arbeitsdruckes sind die an die Ebene n-n angrenzenden Schnittkanten 22i der Kontaktelemente 22 als Anlagekanten ausgebildet und in Nischen 34h des Kunststoffkörpers 34 widergelagert, die zu dessen Stirnseite hin offen sind. Die an diese Schnittkanten 22i bzw. Anlagekanten angrenzenden Schmalkanten 22s der Kontaktmesser 22a befinden sich in einem Abstand von der Kontaktstiftebene m-m, während die Schmalkanten 22k mit dieser Kontaktstiftebene m-m zusammenfallen. In der einen Reihe Rv der Durchbrüche 34g im Kunststoffkörper 34 sind die Kontaktelemente 22 spiegelsymmetrisch zu den Kontaktelementen der anderen Reihe Rh von Durchbrüchen 34g angeordnet, so dass die Schmalkanten 22s in der einen Reihe Rh nach rechts und in der anderen Reihe Rv nach links zeigen, wie insbesondere aus Figur 11 ersichtlich. Dadurch sind auch Längsschlitze 221 der Kontaktmesser 22a in der einen Reihe Rh gegenüber den entsprechenden Längsschlitzen der anderen Reihe Rv in Längsrichtung des Kunststoffkörpers 34 gegeneinander versetzt. Durch diese Versetzung wird erreicht, dass die im Klemmkörper nebeneinander und parallel in einer Ebene liegenden Adern 20y wechselweise von einem Kontaktmesserpaar der einen Reihe Rh und von einem Kontaktmesserpaar der anderen Reihe kontaktiert werden, obwohl Durchbrüche 34g beider Reihen Rh, Rv miteinander fluchten. Auf diese Weise ist es möglich, Adern 20y von Kabeln beim Durchkontaktieren mit Hilfe der Messerleiste zu erfassen, die in den Zentrierrillen 35e, 36e der Klemmkörper 35, 36 extrem dicht beieinanderliegen.

Bei Herstellung der Kontaktelemente 22 wird in einem ersten Verfahrensschritt ein Blechband eines zweiseitig-symmetrischen, beidseitig von Randstreifen 22q, 22q' flankiertes Blechlamellenband B gestanzt. Diese Randstreifen sind mit den Blechlamellen 22d des Blechlamellenbandes über Verbindungsstege 22r, 22r' verbunden, die senkrecht zur Längsrichtung des Blechlamellenbandes B verlaufen. Die Verbindungsstege 22r, 22r' gehen zwischen den potentiellen Kontaktmessern 22a in den Messerbereich des Blechlamellenbandes B über. Die Symmetrieebene z-z verläuft parallel zur Längsrichtung des Lamellenbandes B, in welchem die Blechlamellen 22d bis auf die zur Bildung der Kontaktmesser 22a bestimmten Bereiche (Messerbereiche) voneinander getrennt sind.

In einem weiteren Verfahrensschritt werden in den Messerbereichen die Blechlamellen 22d voneinander getrennt und zugleich die Mittelabschnitte 22n in Längsrichtung wenigstens teilweise derart aufgespalten, dass die auf der einen Seite der Kontaktstiftebene m-m gelegenen Spaltstreifen je in ein Kontaktmesser 22a auslaufen, während die auf der anderen Seite der Kontaktstiftebene aneinanderliegenden Spaltstreifen rückseitig über Sollbruchstellen in Verbindungsstege 22r übergehen, die zum Randstreifen 22q führen.

In einem weiteren Verfahrensschritt werden die Blechlamellen im Messerbereich je über einen Biegeabschnitt 22o aus der Ebene (Ausgangsebene) des Blechlamellenbandes B zur Bildung der Kontaktmesser 22a herausgebogen, die nach dem Herausbiegen parallel zur Ausgangsebene liegen.

In einem weiteren Verfahrensschritt wird das Blechlamellenband B nach Abtrennung des einen Randstreifens 22q' unter Bildung der Kontaktstifte 22b um die Symmetrieachse z-z über 180° derart zusammengefaltet, dass sich die Kontaktmesser 22a jedes Kontaktmesserpaares je in gleichem Abstand von der Faltebene e-e befinden und die in die Verbindungsstege 22r übergehenden Spaltstreifen deckungsgleich in dieser Faltebene e-e aneinanderliegen. Durch diesen Verfahrensschritt ergeben sich endlose, aufrollbare Kontaktelementenbänder, wie sie in Figur 21 ausschnittsweise dargestellt sind.

Danach werden zwei im Abstand voneinander befindliche und mit Bezug auf die Lage der Kontaktelemente spiegelsymmetrisch zueinander angeordnete Rollen eines Kontaktelementenbandes je in Richtung auf einen zwischen den beiden Rollen angeordneten Kunststoffkörper 34 abgespult. Dabei gelangt ein Abschnitt des Kontaktlamellenbandes B der einen Rolle derart über die Durchbrüche der einen Reihe Rv im Kunststoffkörper und ein Abschnitt des Kontaktlamellenbandes B der anderen Rolle über die andere Reihe Rh von Durchbrüchen 34g, dass die im Verbund befindlichen Kontaktelemente hinsichtlich ihrer Längsachsen mit je einem benachbarten Durchbruch 34g fluchten. Sodann werden die Kontaktelemente 22 im Verbund der beiden Abschnitte gleichzeitig in die Reihen Rv und Rh der Durchbrüche 34g durch eine lineare Bewegung eingeführt. Danach werden die Randstreifen 22q der beiden Abschnitte mit spiegelbildlich zueinander angeordneten Kontaktelementen 22 gleichzeitig gegenüber dem Kunststoffkörper 34 verschwenkt, bis die Verbindungsstege 22r an ihren Sollbruchstellen abbrechen.

Ferner weisen die Kontaktelemente 22 noch Rastnasen 22t auf (Fig. 16 und 18) zur Verankerung in den Durchbrüchen 34g des Kunststoffkörpers 34.

Jede der nach dem Verfahren gefertigte Kontaktleiste bildet mit einem Positionierungskörper eine Steckeinheit, wie in den Fig. 1-6 dargestellt. Aus den Austrittsöffnungen 34c (Fig. 11) jeder Steckeinheit ragen zwei Reihen von Kontaktstiften 22b heraus, die mit den Adern 20y der zur Arbeitsmaschine führenden Kabel (Flachbandkabel bzw. Rundkabel) kontaktiert sind. Wie insbesondere aus den Figuren 12 und 13 ersichtlich, ist der in Figur 12 linke Durchbruch in der Reihe Rh im Abstand von der Seitenkante des Kunststoffkörpers 34 angeordnet, während der rechte Durchbruch dieser Reihe Rh ohne Abstand zur benachbarten Seitenkante und gegenüber dieser offen ist. In der anderen Reihe Rv sind die angesprochenen Verhältnisse umgekehrt. Demzufolge befinden sich die Schmalkanten 22k der im linken Durchbruch 34g der Reihe Rh (Fig. 12) befindlichen Kontaktmesser 22a im Abstand von der Seitenkante des Kunststoffkörpers 34, während die Schmalkanten 22s des im rechten Durchbruch 34g dieser Reihe Rh befindlichen Kontaktmessers nahezu bündig mit der benachbarten Seitenkante des Kunststoffkörpers 34 sind. In der Reihe Rv sind die dargelegten räumlichen Verhältnisse umgekehrt. Dadurch ist sichergestellt, dass die erforderlichen linearen Bewegungen zum Einführen der Kontaktelemente 22 in den Kunststoffkörper 34 und die Schwenkbewegungen zum Abbrechen der Verbindungsstege 22r an den Sollbruchstellen für beide Reihen Rv und Rh in der gleichen Station der Vorrichtung durchgeführt werden können. Der in dieser Station gehalterte Kunststoffkörper 34 kann sich also stets in gleichem räumlichen Verhältnis zum periodisch und stückweise abgespulten Kontaktlamellenband befinden, unabhängig davon, ob die Reihe Rv oder Rh bestückt wird. Dadurch ist eine verlustfreie und durchgehende Verarbeitung des Kontaktlamellenbandes möglich.

## Patentansprüche

1. Kontaktleiste für Kabelverbinder zum gleichzeitigen Kontaktieren von ummantelten Kabeladern, die parallel zueinander in wenigstens einer Ebene festgelegt sind, bestehend aus einem Kunststoffkörper (34) und identischen, aus einem Blechband (B) ausgestanzten und derart geformten zweiseitig-symmetrischen Kontaktelementen (22), dass ihre Biegekanten (22c) parallel zur Symmetrieebene (z-z) und senkrecht zur Steckrichtung verlaufen, welche Kontaktelemente (22) in Durchbrüchen (34g) des Kunststoffkörpers (34) in wenigstens einer zur Symmetrieebene (z-z) parallelen Reihe angeordnet und mittels Anlagekanten axial widergelagert sind, und welche Kontaktelemente (22) ferner je in ein Paar (Kontaktmesserpaar (22a)) deckungsgleiche, längsgeschlitzte Kontaktmesser (22a) und anderenends in einen Anschlusskontakt auslaufen, dadurch gekennzeichnet, dass Blechlamellenabschnitte (22f) des Blechlamellenbandes zur Bildung von Anschluss- Kontaktstiften (22b) in eine Faltebene (e-e) aufeinandergefaltet sind, die in der Symmetrieebene (z-z) liegt, wobei die aus dem Kunststoffkörper (34) herausragenden Kontaktmesser (22a) im Bereich von Schäften (22n) spiegelsymmetrisch aus dieser Faltebene auf gegenseitigen Abstand in Kontaktposition herausgebogen sind, welche Schäfte (22n) an sich quer zur Symmetrieebene (z-z) federnd beweglich, jedoch je im Kunststoffkörper (34) und am inneren Profil des zugehörigen Durchbruchs (34g) festgelegt sind.

2. Kontaktleiste nach Patentanspruch 1, dadurch gekennzeichnet, dass die Kontaktelemente (22) in zwei parallelen Reihen (Rv, Rh) des Kunststoffkörpers (34) angeordnet sind und paarweise in senkrecht zu diesen Reihen stehenden Ebenen (Kontaktstiftebenen m-m) liegen, während die Schlitze (221) der zugehörigen Kontaktmesser (22a) je beidseits und in einem Abstand von den Kontaktstiftebenen (m-m) in Ebenen (n-n) angeordnet sind, welcher Abstand einem Viertel des Rastermasses entspricht, wobei die Schmalkanten (22k) der Kontaktmesser (22a) jedes Kontaktelementes (22) in einer Kontaktstiftebene (m-m) dieses Kontaktelementes liegen.

3. Kontaktleiste nach Patentanspruch 1 oder 2, dadurch gekennzeichnet, dass die Mittelabschnitte (22n) der aufeinandergefalteten Blechlamellen (22d) in Längsrichtung aufgespalten sind und dass die auf der einen Seite der Kontaktstiftebene (m-m) gelegenen Spaltstreifen je in ein Kontaktmesser (22a) auslaufen und die auf der anderen Seite der Kontaktstiftebene (m-m) aufeinanderliegenden Spaltstreifen rückseitig in den Anlagekanten (22h) enden.

4. Kontaktleiste nach Patentanspruch 3, dadurch gekennzeichnet, dass die durch Bruchkanten von Sollbruchstellen gebildeten Anlagekanten (22h) mit der Stirnfläche des Kunststoffkörpers (34) bündig und am unteren Klemmkörper (35) abstützbar sind.

5. Kontaktleiste nach einem der vorhergehenden Patentansprüche, dadurch gekennzeichnet, dass die Kontaktelemente in den Durchbrüchen (34g) der einen Reihe (Rv) spiegelsymmetrisch zu den Kontaktelementen (22) der anderen Reihe (Rh) mittels Verankerungsnasen (22t in Fig. 16, 18) verankert sind.

6. Kontaktleiste nach einem der vorhergehenden Patentansprüche, dadurch gekennzeichnet, dass die Kontaktmesser (22a) die den Positionierungskörper (35, 36) bildenden Klemmkörper (35 und 36) durchsetzen und in der Fuge mittels Zentrierrillen (35e, 36e) der Klemmkörper (35. 36) parallel zueinander festgelegte Adern (20y) der Kabel durch die Kontaktmesser (22a) kontaktiert sind.

7. Kontaktleiste nach einem der vorhergehenden Ansprüche 2-6, dadurch gekennzeichnet, dass an die Ebene (n-n) angrenzende Anlagekanten (22i) der Kontaktelemente (22) in Nischen (34h) der Kunststoffkörper (34) zentrierend eingreifen und dass der Abstand der Zentrierflächen zur kontaktmesserseitigen Stirnfläche des Kunststoffkörpers (34) kleiner ist als ihr Abstand zur gegenüberliegenden Stirnfläche.

8. Kontaktleiste nach einem der vorhergehenden Patentansprüche 5-7, dadurch gekennzeichnet, dass die gegenüber der Kontaktstiftebene (mm) seitlich versetzten Schmalkanten (22s) der Kontaktmesser (22a) am linken Ende der Reihe (Rv) und am rechten Ende der anderen Reihe (Rh) nahezu bündig sind mit den benachbarten Seitenkanten des Kunststoffkörpers (34), wobei die Schmalkanten (22k) der letzten Kontaktelemente am jeweils anderen Ende der Reihen (Rv, Rh) sich im Abstand von den benachbarten Seitenkanten befinden.

9. Verfahren zur Herstellung einer Kontaktleiste nach einem der vorhergehenden Patentansprüche 1 -8, bei welchem in einem ersten Verfahrensschritt ein Blechband zu einem Blechlamellenband gestanzt wird, in dem identische, zu den Kontaktelementen (22) verformbare und durch einen Verbindungsstreifen (22q, 22q') des Blechlamellenbandes (B) miteinander verbundene Blechlamellen im Abstand des Rastermasses aneinandergereiht sind, und bei welchem Verfahren in weiteren Verfahrensschritten die Blechlamellen zu Kontaktelementen verformt und vom Verbindungsstreifen abgetrennt werden, dadurch gekennzeichnet, dass das Blechband zu einem zweiseitig-symmetrischen, beidseits von Randstreifen (22q, 22q') flankierten Blechlamellenband (B) gestanzt wird, dessen Symmetrieebene (z-z) parallel zum Blechlamellenband (B) verläuft und in dem die Blechlamellen (22d) bis auf die zur Bildung der Kontaktmesser (22a) bestimmten Bereiche (Messerbereiche) voneinander getrennt sind, dass danach in den Messerbereichen die Blechlamellen voneinander getrennt und über je einen Biegeabschnitt (22o) aus der Ebene des Blechlamellenbandes (B) zur Bildung der Messer (22a) herausgebogen werden, die parallel zu dieser Ebene liegen, dass sodann das Blechlamellenband (B) nach Abtrennung eines Randstreifens (22q') unter Bildung der Kontaktstifte (22a) um die Symmetrieachse (z-z) zusammengefaltet wird und danach die vom anderen Randstreifen (22q) zu einem Kontaktelementenband (Fig. 21 ) miteinander verbundenen Kontaktelemente in die Durchbrüche (34g) der Kunststoffkörper (34) gleichzeitig eingeführt werden und der Randstreifen (22q) abgetrennt wird.

10. Verfahren nach Anspruch 9, dadurch gekennzeichnet, dass man Abschnitte von Kontaktelementenbändern (B) (Fig. 21) in die Reihen (Rv; Rh) von Durchbrüchen (34g) eines Kunststoffkörpers (34) gleichzeitig durch eine lineare Bewegung einführt, danach den Kunststoffkörper (34) und die Randstreifen (22q) so lange um eine parallel zu seiner Längsachse verlaufende Achse zueinander verschwenkt, bis die Verbindungsstege (22r) an Sollbruchstellen abbrechen.

11. Verfahren nach Anspruch 9 oder 10, dadurch gekennzeichnet, dass man zwei im Abstand voneinander und spiegelsymmetrisch zueinander angeordnete Rollen eines Kontaktlamellenbandes (B) (Fig. 21) in Richtung auf den dazwischen angeordneten Kunststoffkörper (34) abspult und danach die abgespulten und spiegelsymmetrisch zueinander angeordneten Abschnitte in beide Reihen (Rv, Rh) gleichzeitig einführt und sodann alle Verbindungsstreifen (22r, 22r') durch eine einzige Schwenkbewegung abbricht.

## Claims

1. Connecting bar for cable connectors for the simultaneous connection of sheathed cable cores which are secured parallel to one another in at least one plane, including a plastics material body (34) and identical, bilaterally symmetrical connecting members (22) which are die-cut from a sheet metal strip (B) and are shaped in such a manner that their bent edges (22c) extend parallel to the plane of symmetry (z-z) and perpendicular to the insert direction, which connecting members (22) are disposed in openings (34g) in the plastics material body (34) in at least one row parallel to the plane of symmetry (z-z) and are axially supported by means of abutment edges, and each connecting member (22) also extends into a respective pair of longitudinally slotted knife-edge connectors (22a) (pair of knife-edge connectors 22a) which are identical in area and extend at the other end into a contact connection, characterised in that sheet metal lamination portions (22f) of the strip of sheet metal laminations are bent relative to one another into a bending plane (e-e) to form contact connecting pins (22b), which bending plane lies in the plane of symmetry (z-z), wherein the knife-edge connectors (22a) protruding from the plastics material body (34) in the region of shanks (22n) are bent out of this bending plane in mirror-symmetrical manner with mutual spacing therebetween into the connecting position, which shanks (22n) are resiliently displaceable per se transversely to the plane of symmetry (z-z) but are each secured in the respective plastics material body (34) and at the respective inner profile of the associated opening (34g).

2. Connecting bar according to claim 1, characterised in that the connecting members (22) are disposed in two parallel rows (Rv, Rh) of the plastics material body (34) and lie in pairs in planes (connecting pin planes m-m) which extend perpendicular to these rows, while the slots (22) in the associated knife-edge connectors (22a) are each disposed in respective planes (n-n) on either side of, and spaced from the connecting pin planes (m-m), which spacing corresponds to a quarter of the raster dimension, the narrow edges (22k) of the knife-edge connectors (22a) of each connecting member (22) lying in a connecting pin plane (m-m) of this connecting member.

3. Connecting bar according to claim 1 or 2, characterised in that the central portions (22n) of the sheet metal laminations (22d), bent relative to one another, are split in a longitudinal direction, and in that the split portions disposed on one side of the connecting pin plane (m-m) each extend into a respective knife-edge connector (22a), and the split portions adjacent one another on the other side of the connecting pin plane (m-m) terminate to the rear of the abutment edges (22h).

4. Connecting bar according to claim 3, characterised in that the abutment edges (22h) formed by fracture edges of intended breaking points are flush with the end face of the plastics material body (34) and are supportable on the lower clamping member (35).

5. Connecting bar according to one of the preceding claims, characterised in that the connecting members are secured, by means of securing projections (22t in Figs. 16, 18), in the openings (34g) of one row (Rv) in mirror-symmetrical manner relative to the connecting members (22) of the other row (Rh).

6. Connecting bar according to one of the preceding claims, characterised in that the knife-edge connectors (22a) extend through the clamping members (35and36) which form the positioning member (35, 36), and cores (20y) of the cables, which are secured parallel to one another in the joint by means of centering grooves (35e, 36e) in the clamping members (35, 36), are connected by means of the knife-edge connectors (22a).

7. Connecting bar according to one of the preceding claims 2-6, characterised in that abutment edges (22i) of the connecting members (22) adjacent the plane (n-n) engage, in a centering manner, in recesses (34h) in the plastics material bodies (34), and in that the spacing between the centering faces and the end face of the plastics material body (34) at the knife-edge connector end is smaller than the spacing between the centering faces and the opposite end face.

8. Connecting bar according to one of the preceding claims 5-7, characterised in that the narrow edges (22s) of the knife-edge connectors (22a) are laterally offset relative to the connecting pin plane (m-m) and are almost flush with the neighbouring lateral edges of the plastics material body (34) at the left-hand end of the row (Rv) and at the right-hand end of the other row (Rh), the narrow edges (22k) of the last connecting members at the other respective end of the rows (Rv, Rh) being spaced from the neighbouring lateral edges.

9. Method of manufacturing a connecting bar according to one of the preceding claims 1 -8, wherein in a first method step, a sheet metal strip is die-cut to form a strip of sheet metal laminations, in which strip identical sheet metal laminations are disposed in series with one another at a distance from the raster dimension, such laminations being deformable to form the connecting members (22) and being joined together by means of a connecting portion (22q, 22q') of the sheet metal lamination strip (B), and in which method, in further method steps, the sheet metal laminations are deformed to form connecting members and are separated from the connecting portion, characterised in that the sheet metal strip is die-cut to form a bilaterally symmetrical strip of sheet metal laminations (B), such a strip being flanked on either side by edge portions (22q, 22q'), the plane of symmetry (z-z) of said strip extending parallel to the strip of sheet metal laminations (B), and the sheet metal laminations (22d) being separate from one another in said strip with the exception of the regions (knife-edge regions) intended for the formation of the knife-edge connectors (22a), in thatthe sheet metal laminations are then separated from one another in the knife-edge regions and are each bent out of the plane of the strip of sheet metal laminations (B) via a respective bending portion (22o) in order to form the knife-edge connectors (22a) lying parallel to this plane, in that, after an edge portion (22q') has been separated, to form the connecting pins (22b), the strip of sheet metal laminations (B) is then bent about the axis of symmetry (z-z), and thereafter the connecting members, which are joined together by the other edge portion (22q) to form a strip of connecting members (Fig. 21 ), are simultaneously inserted into the openings (34g) in the plastics material bodies (34), and the edge portions (22q) is severed.

10. Method according to claim 9, characterised in that portions of strips of connecting members (B) (Fig. 21 ) are simultaneously inserted into the rows (Rv; Rh) of openings (34g) in a plastics material body (34) by a linear movement, then the plastics material body (34) and the edge portions (22q) are pivoted about an axis, extending parallel to its longitudinal axis, relative to one another until such time as the connecting webs (22r) break-off at intended breaking points.

11. Method according to claim 9 or 10, characterised in that two rolls of a strip of connecting laminations (B) (Fig. 21), which are spaced from each other and are disposed in mirror-symmetrical manner relative to each other, are unwound in the direction of the interposed plastics material body (34) and thereafter the unwound portions, which are disposed in mirror-symmetrical manner relative to one another, are simultaneously inserted into both rows (Rv, Rh), and then all of the connecting portions (22r, 22r') are broken-off by a single pivotal movement.

## Revendications

1. Barrette de contact pour connecteur de câble pour la mise en contact simultanée de conducteurs de câble gainés, fixés parallèlement les uns aux autres dans au moins un plan, constituée par un corps en matière synthétique (34) et des éléments de contact (22) à symétrie bilatérale identiques, découpés dans une bande de tôle (B) et formés de façon que leurs arêtes de pliage (22c) s'étendent parallèlement au plan de symétrie (z-z) et perpendiculairement à la direction d'enfichage, lesquels éléments de contact (22) sont disposés dans des ouvertures de passage (34g) du corps en matière synthétique (34) en au moins une rangée parallèle au plan de symétrie (z-z) et viennent en butée au moyen de bords de butée, et lesquels éléments de contact (22) se terminent en outre chacun par une paire de lames de contact (22a) fendues longitudinalement et géométriquement égales et à l'autre extrémité en un contact de jonction, caractérisée en ce que des portions de lamelles de tôle (22f) de la bande de lamelles de tôle sont repliées les unes sur les autres, pour constituer des fiches de contact de jonction (22b), dans un plan de pliage (e-e) situé dans le plan de symétrie (z-z), les lames de contact (22a) qui font saillie du corps en matière synthétique (34) étant recourbées hors de ce plan de pliage à distance mutuelle en position de contact selon une symétrie spéculaire dans la région de tiges (22n), lesquellestiges (22n) sonten elles- mêmes mobiles élastiquement transversalement au plan de symétrie (z-z) tout en étant immobilisées dans le corps en matière synthétique (34) et sur le profil interne de l'ouverture de passage (34g) correspondante.

2. Barrette de contact selon la revendication 1, caractérisée en ce que les éléments de contact (22) sont disposés en deux rangées parallèles (Rv, Rh) du corps en matière synthétique (34) et sont situés par paires dans des plans (plans des fiches de contact m-m) perpendiculaires à ces rangées, tandis que les fentes (22/) des lames de contact correspondantes sont disposées dans le plan (n-n) de part et d'autre et à distance des plans des fiches de contact (m-m), laquelle distance représente un quart de la dimension unitaire, les bords étroits (22k) des lames de contact (22a) de chaque élément de contact (22) étant situés dans un plan de fiche de contact (m-m) de cet élément de contact.

3. Barrette de contact selon l'une des revendications 1 et 2, caractérisée en ce que les portions médianes (22n) des lamelles de tôle (22b) repliées l'une sur l'autre sont fendues longitudinalement et que les bandes résultantes situées d'un côté du plan de la fiche de contact (m-m) se terminent chacune en une lame de contact (22a) et celles situées de l'autre côté du plan de la fiche de contact (m-m) sont mutuellement superposées et se terminent vers l'arrière par des bords d'appui (22h).

4. Barrette de contact selon la revendication 3, caractérisée en ce que les bords d'appui (22h) formés par des bords de rupture d'emplacements de rupture affleurent à la face extrême du corps en matière synthétique (34) et peuvent s'appuyer au corps de connexion inférieur (35).

5. Barrette de contact selon l'une des revendications précédentes, caractérisée en ce que les éléments de contact sont ancrés au moyen d'ergots d'ancrage (22taux figures 16, 18) dans les ouvertures de passage (34g) d'une rangée (Rv) selon une symétrie spéculaire vis-à-vis des éléments de contact (22) de l'autre rangée (Rh).

6. Barrette de contact selon l'une des revendications précédentes, caractérisée en ce que les fa- mes de contact (22a) traversent les corps de serrage (35 et 36) formant les corps de positionnement (35, 36) et sont en contact avec les conducteurs (20y) du câble fixés parallèlement les uns aux autres dans l'intervalle entre des rainures de centrage (35e, 36e) des corps de serrage (35, 36).

7. Barrette de contact selon l'une des revendications 2 à 6, caractérisée en ce que des bords d'appui (22i) des éléments de contact (22) adjacents au plan (n-n) s'engagent avec centrage dans des niches (34h) du corps en matière synthétique (34) et que la distance des surfaces de centrage à la surface frontale du côté des lames de contact du corps en matière synthétique (34) est plus petite que sa distance à la surface frontale opposée.

8. Barrette de contact selon l'une des revendications 5 à 7, caractérisée en ce que les bords étroits (22s) des lames de contact (22a) décalés latéralement par rapport au plan (m-m) de la fiche de contact affleurent approximativement aux bords latéraux voisins du corps en matière synthétique (34) à l'extrémité gauche de l'une des rangées (Rv) et à l'extrémité droite de l'autre rangée (Rh), les bords étroits (22k) des derniers éléments de contact aux extrémités opposées des rangées (Rv, Rh) étant distants des bords latéraux voisins.

9. Procédé de fabrication d'une barrette de contact selon l'une des revendications 1 à 6, dans une première étape duquel on découpe un feuillard en une bande de lamelles de tôle dans laquelle sont alignées, à une distance égale à la dimensions unitaire, des lamelles de tôle identiques pouvant être formées pour constituer les éléments de contact (22) et reliées les unes aux autres par une bande de liaison (22q, 22q') de la bande de lamelles de tôle (B), et dans une étape ultérieure duquel on forme les lamelles de tôle en éléments de contact et on les sépare de la bande latérale, caractérisé en ce qu'on découpe le feuillard en une bande de lamelles de tôle (B) symétrique, bordée des deux côtés par des bandes latérales (22q, 22q'), dont le plan de symétrie (z-z) s'étend parallèlement à la bande de lamelles de tôle (B) et dans laquelle les lamelles de tôle (22b) sont séparées les unes des autres jusqu'aux zones (zones des lames) destinées à former les lames de contact (22a), qu'on sépare ensuite les lamelles de tôle dans les zones des lames et qu'on les replie en dehors du plan de la bande de lamelles de tôle (B) par une portion de pliage (22₀) pour former les lames (22a), qui sont situées parallèlement à ce plan, qu'après séparation d'une bande latérale (22q') on plie la bande de lamelles de tôle ( B) sur elle-même autour de l'axe de symétrie (z-z) en formant les fiches de contact (22a) et qu'ensuite les éléments de contact reliés entre eux par l'autre bord latéral (22q) en une bande d'éléments de contact sont introduits simultanément dans les ouvertues de passage (34g) du corps en matière synthétique (34) et que la bande latérale (22q) est alors séparée.

10. Procédé selon la revendication 9, caractérisé en ce qu'on introduit simultanément, par un mouvement linéaire, des portions de bandes d'éléments de contact (B) (figure 21) dans les rangées (Rv; Rh) d'ouvertures de passage (34g) d'un corps en matière synthétique (34), après quoi on fait pivoter le corps en matière synthétique (34) et les bandes latérales (22q) l'un par rapport aux autres autour d'un axe s'étendant parallèlement à son axe longitudinal jusqu'à rupture des pattes de liaison (22r) à leur emplacement de rupture.

11. Procédé selon l'une des revendications 9 et 10, caractérisé en ce qu'on déroule deux rouleaux d'une bande de lamelles de contact (B) (figure 21 ), disposés à distance l'un de l'autre et selon une symétrie spéculaire, en direction du corps en matière synthétique (34) disposé entre eux, puis qu'on introduit simultanément les portions déroulées et disposées selon une symétrie spéculaire dans les deux rangées (Rv; Rh) et ensuite on rompt toutes les bandes de liaison (22r, 22r') par un mouvement de pivotement unique.
